# EUROPÄISCHE PATENTSCHRIFT

(11) **EP 0 048 325 B1**
(45) Veröffentlichungstag und Bekanntmachung des Hinweises auf die Patenterteilung: **27.12.1984**
(21) Anmeldenummer: 81105938.5
(22) Anmeldetag: 28.07.1981
(51) Int. Cl.: C10J 3/86, F22B 1/18

(54) **Heissgaskühler mit einem Druckbehälter**
Hot-gas cooler with a pressure container
Refroidisseur de gaz chauds comprenant un récipient de pression

(30) Priorität: 19.09.1980 CH 7052/80
(43) Veröffentlichungstag der Anmeldung: 31.03.1982
(73) Patentinhaber: GEBRÜDER SULZER AKTIENGESELLSCHAFT, CH-8401 Winterthur (CH)
(72) Erfinder: Ziegler, Georg, CH-8404 Winterthur (CH)
(74) Vertreter: Sparing Röhl Henseler Patentanwälte

## Beschreibung

Die Erfindung betrifft einen Heissgaskühler nach dem Oberbegriff des Anspruchs 1.

Ein Heissgaskühler dieser Art ist aus der DE-OS 27 26 716 in Form eines Hochtemperatur-Abhitzekessels bekannt. Bei diesem Abhitzekessel befindet sich der Heissgaseintrittskanal am unteren Ende des Druckgefässes, do dass auch die Druckausgleichsverbindung im Bereich des unteren Endes abzweigt. Bildet sich beispielsweise in halber Höhe des Kühleinsatzes ein Leck, so tritt heisses Gas durch den Kühleinsatz hindurch in den Zwischenraum, weil infolge des Lecks der Gasdruck im Zwischenraum sich erniedrigt. Das durch das Leck in den Zwischenraum eintretende Gas trifft auf die Wand des Druckgefässes und kann dabei diese Wand lokal überhitzen, was zu einer Behälterexplosion führen könnte.

Es ist Aufgabe der Erfindung, bei einem Heissgaskühler der eingangs genannten Art sicherzustellen, dass im Falle einer Leckbildung am Kühleinsatz eine Gasströmung nur aus dem Zwischenraum in den Kühleinsatz hinein auftritt, sodass die Behälterwand ausschliesslich von gekühltem Gas bestrichen wird.

Diese Aufgabe wird erfindungsgemäss durch die Merkmale des Kennzeichens des Anspruchs 1 gelöst. Durch das Anordnen des Heissgaseintrittskanals und damit auch der Druckausgleichsverbindung am oberen Ende des Innenraumes stellt sich auf der Aussenseite des Kühleinsatzes wegen der dort kühleren Gassäule ein höherer Druck ein als auf seiner Innenseite, und zwar über die gesamte Höhe des Einsatzes. Überdies wird durch den Anschluss der Druckausgleichsverbindung im Bereich des gegenüber dem Eintrittskanal erweiterten Innenraumes der Druck im Zwischenraum erhöht. Dadurch wird erreicht, dass bei einem Auftreten eines Lecks am Kühleinsatz kein Heissgas durch das Leck nach aussen in den Zwischenraum strömen kann, sondern allenfalls gekühltes Gas aus dem Zwischenraum in den Innenraum des Kühleinsatzes gelangt.

Die Merkmale nach Anspruch 2 ergeben eine besonders raumsparende Lösung bei verhältnismässig kurzem Druckbehälter.

Anspruch 3 lehrt eine zweckmässige Ausnützung bereits vorhandener Elemente als Kühler.

Anspruch 4 zeigt eine der Erfindung eigene Möglichkeit zur Kontrolle der Leckage: Tritt eine erhebliche Leckage auf, so steigt die Temperatur des Gases im Bereich des Kühlerausgangs. Diese Temperatur ist somit ein geeignetes Mass für die Grösse einer Leckage.

Die Merkmale nach Anspruch 5 schaffen eine Vergleichsmöglichkeit für die gemessene Temperatur, sodass auch beim An- und Abfahren sowie bei Laständerungen auf eine Leckage geschlossen werden kann.

Die Erfindung wird nun an in der Zeichnung schematisch dargestellten Ausführungsbeispielen näher erläutert.

Es zeigen:
Figur 1: einen Längsschnitt durch einen Heissgaskühler mit Einbauten.
Figur 2: einen ebensolchen Längsschnitt durch einen Heissgaskühler gemäss Anspruch 2.

In Figur 1 besteht ein Heissgaskühler 1 aus einem Druckbehälter 2 mit einem zylindrischen, doppelwandigen Einsatz 3, der unten über einen radialen Zufuhrstutzen 4 mit Kühlwasser versorgt wird. Oben bildet der Einsatz 3 eine Konusfläche 6, an die ein Hals 8 anschliesst, dem ein Austrittsstutzen 9 für das Kühlwasser vorgesehen ist. Der Hals 8 durchdringt den Druckbehälter 2 durch einen Stutzen 10 mit Flansch 11.

Am unteren Ende weist der Einsatz 3 einen Flansch 12 auf, an dem über einen Balg 14 ein Trichter 16 mit Hals 18 dicht angeschlossen ist. Dieser Hals 18 durchdringt ebenfalls den Druckbehälter 2 durch einen Stutzen 20 mit Flansch 21. Die Hälse 8 und 18 sind mit den Stutzen 10 bzw. 20 gasdicht verbunden.

Nach der Erfindung ist nun im Bereich der Konusfläche 6 eine Druckausgleichverbindung 30 vorgesehen, die über einen die Kühlstrecke bildenden Kühler 32 in den Zwischenraum 5 mündet. Der Kühler 32 ist über eine Zufuhrleitung 35 und eine Abfuhrleitung 36 zum Strömungspfad des Kühlmittels im Einsatz 3 parallelgeschaltet. Am Austritt des Kühlers 32 ist ein Thermoelement 38 angeordnet, dem ein im Raum 5 angebrachtes Thermoelement 39 gegenübersteht. Die Thermoelemente 38 und 39 sind elektrisch derart in Serie geschaltet, dass das auf ein Anzeigegerät 40 geleitete Signal der Temperaturdifferenz an den Messstellen der beiden Thermoelemente 38 und 39 proportional verläuft.

Bei Normalbetrieb strömt von einer nicht gezeichneten Heissgasquelle ein Gas von beispielsweise 1 400 °C durch den Hals 8 in den Innenraum 7 des Einsatzes 3, in dem es vorwiegend durch Gasstrahlung Wärme an den gekühlten Einsatz 3 abgibt. Mit einer Temperatur von etwa 500 °C verlässt das Gas den Einsatz über den Hals 18. Im Zwischenraum 5 stellt sich ein Druck ein, der dem Druck an der Konusfläche 6 gleich ist, da beim Anfahren der Anlage mit zunehmendem Druck im Einsatz Gas durch die Druckausgleichverbindung 30 über den Kühler 32 in den Zwischenraum 5 strömt. Das im Zwischenraum 5 stagnierende Gas nimmt eine Temperatur an, die zwischen der Wandtemperatur des Einsatzes 3 und jener des Druckbehälters 2 liegt.

Tritt nun eine Leckage, beispielsweise am Balg 14 auf, so bildet sich im Zwischenraum 5 eine vom Druckabfall zwischen der Konusfläche 6 und dem Balg 14 abhängige Strömung aus, wobei das Heissgas abhängig von der durch das Leck strömenden Gasmenge auf eine noch zulässige Temperatur hinuntergekühlt wird. Da der Temperaturabfall im Kühler 32 bei grosser Durchströmmenge kleiner ist als bei kleiner Durchströmmenge, bildet er ein Mass für die Grösse des Lecks. Dieser Temperaturabfall kann gemessen werden durch die Bestimmung der Temperatur am Eintritt und am Austritt des Kühlers 32 oder aber durch Vergleich mit der nicht gestörten Temperatur, wie dies in Figur 1 dargestellt ist. An Stelle eines Anzeigegerätes 40 lässt sich eine Alarmeinrichtung vorsehen, die bei entsprechend hohem Eingangssignal auch direkt eine Abstelleinrichtung betätigen kann.

In Figur 2 sind Teile die solchen von Figur 1 entsprechen, gleich bezeichnet. Im Gegensatz zu Figur 1 besteht der Einsatz in Figur 2 aus einem Hemd 42 mit Innenraum 7 und einem Mantel 43, die beide in ihrem mittleren Abschnitt 44 als konzentrische Kreiszylinder mit dichten Wänden ausgebildet sind. Hemd und Mantel bestehen aus über Stege miteinander verschweissten Rohren 50. Die Rohre 50 des Hemdes 42 sind in einem unteren Bereich 45 aufgegabelt, sodass sie dort keine Trennwand mehr bilden, sondern dem durch das Hemd strömenden Rauchgas Durchgang gewähren in einen ringförmigen Zwischenraum 25 zwischen Hemd 42 und Mantel 43.

Sämtliche Rohre 50 sind an ihrem unteren Ende an einem Verteiler 52 angeschlossen. Ein Teil der den Mantel bildenden Rohre 50 ist dabei knieförmig aus der Zylinderfläche gegen aussen ausgebogen, sodass die Einmündungen der Rohre 50 in den Verteiler 52 nicht auf derselben Mantellinie liegen, was zu einer Schwächung des Verteilers führen würde. Im Bereich dieser Ausbiegungen erstrecken sich die Stege jeweils zwischen benachbarten gerade durchlaufenden Rohren, sodass der Mantel 43 auch im Abschnitt 45 eine gasdichte Wand bildet. In einem oberhalb des mittleren Abschnitts 44 gelegenen Abschnitt 46 sind die Rohre 50 gegen die Achse des Druckbehälters hin abgekröpft. Dabei bildet ein Teil der Rohre des Hemdes wie auch des Mantels gasdichte Schulterflächen 55 beziehungsweise 57 und gasdichte, daran anschliessende Hälse 59 beziehungsweise 60. Im Bereich der Übergänge zu den Schultern 55 und 57 wird ein Teil der Rohre zur Bildung einer dichten Wand überzählig. Diese mit 50' bezeichneten Rohre verlaufen als freies Bündel zwischen den feste Wände bildenden Schultern 55 und 57 und Hälsen 59 und 60. Sämtliche Rohre 50 und 50' münden sodann in einen in einer horizontalen Ebene koaxial zum Behälter angeordneten Ringkollektor 62.

Hemd 42 und Mantel 43 sind über Zugbänder 64 und 65 an zwei Balkenkränzen 68 und 69 aufgehängt. Dabei sind die Zugbänder 64 im Bereich zwischen den beiden Schultern 55 und 57 zu einer dichten zylindrischen Wand verbunden.

Die Rohre des Halses 59 sind, eine Oberkante des Halses sondern sie werden am unteren Ende des Hemdes nach oben umgelenkt und verlassen den Ringraum 25 über die Leitung 78. Schlacke-und Russteilchen fallen grösstenteils durch Schwerkraftwirkung in den Trichter 16, aus dem sie mit dem dort eingebrachten Wasser ausgetragen werden.

Bei stationärem Normalbetrieb herrscht beidseits der Druckausgleichsverbindung derselbe Druck. Der Zwischenraum zwischen den Hälsen wird in diesem Fall nicht durchströmt. Bildet sich ein Leck, so wird dies wahrscheinlich an einer Stelle sein, an welcher innenseitig der Gasdruck tiefer liegt als an der Stelle 82. Ein solches Leck hat somit eine Gasströmung von der Stelle 82 über die Stelle 84 an der Messstelle 90 vorbei zur Folge, die am Anzeigegerät 92 wegen der steigenden Temperatur festgestellt werden kann.

Die miteinander verschweissten Rohre 50 des Hemdes 42 und des Mantels 43 bilden beispielsweise Heizflächen, vorzugsweise im Zwanglauf durchströmte Verdampferheizflächen, eines Dampferzeugers.

Die Rohre 50 können - statt über Stege - auch direkt miteinander gasdicht verschweisst sein.

## Patentansprüche

1. Heissgaskühler mit einem vertikal angeordneten Druckbehälter und darin befindlichem, einen vertikalen von Heissgas durchströmten Innenraum bildendem, die Wand des Druckbehälters vor unzulässigem Wärmeeinfall abschirmendem Kühleinsatz aus miteinander dichtverschweissten, von einem Wärmeübertragungsmedium durchflossenen Rohren, wobei der Kühleinsatz heissgaseintrittsseitig über einen die Wand des Druckbehälters durchdringenden Eintrittskanal an eine Heissgasquelle angeschlossen ist und gasausgangsseitig einen Austrittskanal aufweist, der ebenfalls die Druckbehälterwand durchdringt, wobei der Eintritts- und Austrittskanal kleineren Querschnitt aufweisen als der Innenraum und wobei ferner aus dem Bereich des Heissgaseintrittes eine Druckausgleichsverbindung mit einer Kühlstrecke zum Zwischenraum zwischen dem Kühleinsatz und der Druckbehälterwand führt, dadurch gekennzeichnet, dass der Eintrittskanal (8; 71 ) für das Heissgas am oberen Ende des Innenraums (7) angeordnet ist und dass die Druckausgleichsverbindung (30; 82,84) vom obersten Teil des Innenraums (7) ausgeht.

2. Heissgaskühler nach Anspruch 1, dadurch gekennzeichnet, dass der Einsatz aus einem inneren Hemd (42) und einem äusseren Mantel (43) besteht, dass zwischen Hemd (42) und Mantel (43) ein Ringraum (25) vorgesehen ist, der an seinem dem Eintrittskanal (71 ) gegenüberliegenden Ende mit dem Innenraum (7) des Hemdes in Verbindung steht, dass an einem dem Eintrittskanal (71) benachbarten Ende des Ringraums (25) mindestens ein Austrittskanal (78) für das gekühlte Gas ausgeht und dass am gleichen Ende des Ringraums (25) ein im wesentlichen geschlossener, von Hemd (42) und Mantel (43) begrenzter gekühlter Ringraumabschnitt sich anschliesst, über den die Druckausgleichsverbindung (82,84) zum Raum (5) zwischen Einsatz und Druckbehälterwand führt, wobei Hemd (42) und Mantel (43) Bestandteile der Kühlstrecke sind.

3. Heissgaskühler nach Anspruch 2, dadurch gekennzeichnet dass aus Hemd (42) und aus Mantel (43) herausgebogene Rohre (50') zusätzliche Kühlflächen der Kühlstrecke bilden.

4. Heissgaskühler nach einem der Ansprüche 1 bis 3, dadurch gekennzeichnet, dass im Bereich des Ausganges der Kühlstrecke ein erster Temperaturfühler (38;90) angeordnet ist.

5. Heissgaskühler nach Anspruch 4, dadurch gekennzeichnet, dass vorzugsweise auf derselben Höhe und auf demselben Radius wie der erste Temperaturfühler (38), jedoch in Umfangsrichtung des Druckgefässes (2) gegenüber jenem versetzt, ein zweiter Temperaturfühler (39) vorgesehen ist, der zum ersten in einer Vergleichsanordnung steht.

## Revendications

1. Refroidisseur de gaz chauds comportant un réservoir de pression disposé verticalement, dans lequel se trouve un élément incorporé de refroidissement qui, constitué par des tubes soudés hermétiquement les uns aux autres et parcourus par un fluide de transfert de chaleur, forme une chambre interne verticale dans laquelle les gaz chauds circulent de part en part, et protège la paroi du réservoir de pression d'une action intolérable de la chaleur, l'élément de refroidissement incorporé étant raccordé à une source de gaz chauds, du côté entrée des gaz chauds, par l'intermédiaire d'un canal d'entrée qui traverse la paroi du réservoir de pression et présentant,du côté sortie desdits gaz, un canal de sortie qui traverse également la paroi du réservoir de pression, le canal d'entrée et le canal de sortie comportant une section plus petite que la chambre interne, et une jonction d'équilibrage de pression munie d'un trajet de refroidissement partant en outre de la région de l'entrée des gaz chauds pour gagner l'espace intermédiaire entre l'élément de refroidissement incorporé et la paroi du réservoir de pression, caractérisé par le fait que le canal (8; 71) d'entrée des gaz chauds est disposé à l'extrémité supérieure de la chambre interne (7), et que la jonction d'équilibrage de pression (30; 82, 84) part de la partie la plus haute de ladite chambre interne (7).

2. Refroidisseur de gaz chauds selon la revendication 1, caractérisé par le fait que l'élément incorporé comprend un chemisage interne (42) et une enveloppe externe (43) ; par le fait qu'il est prévu, entre le chemisage (42) et l'enveloppe (43), une chambre annulaire (25) communiquant, à son extrémité opposée au canal d'entrée (71 ), avec la chambre interne (7) du chemisage; par le fait qu'au moins un canal (78) de sortie des gaz refroidis bifurque d'une extrémité de la chambre annulaire (25) adjacente au canal d'entrée (71 ); et par le fait que, à la même extrémité de la chambre annulaire (25), se raccorde un tronçon refroidi de chambre annulaire essentiellement fermé et délimité par le chemisage (42) et l'enveloppe (43), par l'intermédiaire duquel la jonction d'équilibrage de pression (82, 84) gagne l'espace (5) compris entre l'élément incorporé et la paroi du réservoir de pression, le chemisage (42) et l'enveloppe (43) étant des éléments constitutifs du trajet de refroidissement.

3. Refroidisseur de gaz chauds selon la revendication 2, caractérisé par le fait que des tubes (50')cintrés vers l'extérieur du chemisage (42) et de l'enveloppe (43) forment des surfaces de refroidissement supplémentaires du trajet de refroidissement.

4. Refroidisseur de gaz chauds selon l'une des revendications 1 à 3. caractérisé par le fait qu'une première sonde thermométrique (38; 90) est disposée au voisinage de la sortie du trajet de refroidissement.

5. Refroidisseur de gaz chauds selon la revendication 4, caractérisé par le fait qu'il est prévu une seconde sonde thermométrique (39) qui, située de préférence à la même hauteur et sur le même rayon que la première sonde thermométrique (38), mais décalée par rapport à cette dernière dans la direction circonférentielle du réservoir de pression (2), est agencée spéculairement par rapport la première sonde.

## Claims

1. A hot gas cooler comprising a vertical pressure vessel and, disposed therein, a vertical cooling insert forming the interior through which hot gas flows, said insert shielding the pressure vessel wall from impermissible heat and consisting of tubes welded together so as to be sealing-tight and having a heat-transfer medium flowing therethrough, the hot gas inlet side of the cooling insert being connected to a hot gas source via an inlet duct which extends through the pressure vessel wall, while the gas outlet side has an outlet duct which also extends through the pressure vessel wall, the inlet and outlet sucts being of smaller cross-section than the interior, a pressure equalization connection to a cooling zone extending from the hot gas inlet area to the intermediate space between the cooling insert and the pressure vessel wall, characterised in that the inlet duct (8; 71) for the hot gas is disposed at the top end of the interior (7) and the pressure equalization connection (30; 82, 84) extends from the topmost part of the interior (7).

2. A hot gas cooler according to claim 1, characterised in that the insert consists of an inner shell (42) and an outer jacket (43), an annular space (25) is provided between the shell (42) and the jacket (43), the end of the annular space situated opposite the inlet duct (71) being connected to the interior (7) of the shell, at least one outlet duct (78) for the cooled gas extends from one end of the annular space (25) adjacent the inlet duct (71) and a substantially closed cooled annular space portion bounded by the shell (42) and jacket (43) adjouns the same end of the annular space (25), the pressure equalization connection (82, 84) to the space (5) between the insert and the pressure vessel wall extending through said portion, the shell (42) and jacket (43) being parts of the cooling zone.

3. A hot gas cooler according to claim 2, characterised in that tubes (50') bent out of the shell (42) and the jacket (43) form additional cooling surfaces of the cooling zone.

4. A hot gas cooler according to any one of claims 1 to 3, characterised in that a first temperature sensor (38; 90) is disposed in the region of the cooling zone outlet.

5. A hot gas cooler according to claim 4, characterised in that a second temperature sensor (39) in a comparison arrangement to the first temperature sensor (38) is provided preferably at the same height and on the same radius as the first temperature sensor but offset therefrom as considered in the peripheral direction of the pressure vessel (2).
